# FASCICULE DE BREVET EUROPEEN

(11) **EP 3 182 216 B1**
(45) Date de publication et mention de la délivrance du brevet: **28.08.2019**
(21) Numéro de dépôt: 15201032.8
(22) Date de dépôt: 18.12.2015
(51) Int. Cl.: G04B 17/06, G04B 17/26

(54) **OSCILLATEURS COUPLÉS D'HORLOGERIE**
GEKOPPELTE OSZILLATOREN EINER UHR
COUPLED TIMEPIECE OSCILLATORS

(43) Date de publication de la demande: 21.06.2017
(73) Titulaire: Montres Breguet S.A., 1344 L'Abbaye (CH)
(72) Inventeur: Sarchi, Davide, 1020 Renens (CH); Alagón Carrillo, Sebastián, 1323 Romainmôtier (CH); Zaugg, Alain, 1347 Le Sentier (CH)
(74) Mandataire: Giraud, Eric

(56) Documents cités:
- EP-A1- 1 126 333
- EP-A2- 2 365 403
- WO-A1-2006/099882
- WO-A2-2016/037717
- CH-A2- 699 081
- CH-A2- 709 281

## Description

### Domaine de l'invention

L'invention concerne un mécanisme oscillateur isochrone d'horlogerie à oscillateurs couplés, constitué d'uniquement un premier oscillateur comportant un premier moyen de rappel élastique fixé d'une part à une structure fixe au niveau d'au moins un premier ancrage et d'autre part à un premier mobile pivotant autour d'un premier axe, et d'un deuxième oscillateur comportant un deuxième moyen de rappel élastique fixé à un deuxième mobile, où ledit premier oscillateur et ledit deuxième oscillateur sont couplés l'un à l'autre, par liaison mécanique par ledit deuxième moyen de rappel élastique qui est fixé audit premier mobile, où ledit premier oscillateur est de type balancier-spiral et où ledit premier moyen de rappel élastique est un premier ressort spiral fixé à ladite structure fixe par un premier piton constituant ledit premier ancrage, où ledit deuxième oscillateur est de type balancier-spiral et où ledit deuxième moyen de rappel élastique est un deuxième ressort spiral fixé audit deuxième mobile.

L'invention concerne encore un mouvement d'horlogerie comportant au moins un tel mécanisme oscillateur.

L'invention concerne encore une montre comportant un tel mouvement.

L'invention concerne le domaine des mécanismes oscillateurs d'horlogerie, et de la régulation de mouvement.

### Arrière-plan de l'invention

La théorie de couplage des oscillateurs est toujours séduisante, mais contrariée dans sa mise en oeuvre pratique par des phénomènes d'instabilité.

Le document EP2365403 au nom de SEAGULL décrit un oscillateur pour pièce d'horlogerie mécanique comprenant un premier balancier libre en rotation autour d'un axe; et un ressort spiral reliant ce premier balancier à un point fixe ou à un deuxième balancier, ce ressort spiral comprenant: un premier enroulement de spires relié au premier balancier et un deuxième enroulement relié au point fixe ou au deuxième balancier, et une section de transition reliant le premier enroulement au deuxième enroulement, dans lequel un couple de rappel sensiblement linéaire pour au moins un balancier est essentiellement assuré par la déformation élastique de la section de transition et les enroulements afin de produire un mouvement oscillatoire pour au moins un balancier.

Le document CH709281 au nom de THE SWATCH GROUP RESEARCH & DEVELOPMENT décrit un résonateur à oscillation forcée agencé pour osciller à une fréquence propre et comportant d'une part au moins un organe oscillant et d'autre part des moyens d'entretien d'oscillation agencés pour exercer un couple sur cet organe oscillant, lequel porte au moins un dispositif régulateur oscillant dont la fréquence propre est une fréquence de régulation qui est comprise entre 0.9 fois et 1.1 fois un multiple entier de la fréquence propre dudit mécanisme résonateur, cet entier étant supérieur ou égal à 2. Notamment le dispositif régulateur comporte, monté fou en pivotement sur l'organe oscillant, au moins un balancier-spiral secondaire avec un balourd excentré par rapport à l'axe de pivotement secondaire autour duquel pivote le balancier-spiral secondaire.

Le document EP112633 au nom de SEIKO décrit une pièce d'horlogerie mécanique comportant un ressort principal alimentant la source de temps mécanique de l'alimentation, et un mécanisme de contrôle d'angle de rotation constitué de telle sorte que, dans un état dans lequel le ressort est complètement armé, la résistance de l'air est appliquée à la rotation du balancier rappelé par un ressort-spiral, et, dans un état dans lequel le ressort est complètement désarmé, la résistance de l'air n'est pas appliquée à la rotation du balancier avec ressort-spiral.

Le document CH699081 au nom de THE SWATCH GROUP RESEARCH & DEVELOPMENT décrit un résonateur résultant du couplage d'un premier résonateur à basse fréquence avec un second résonateur à plus haute fréquence, où le premier résonateur comporte une première masse d'inertie associée à un premier ressort, le second résonateur comporte une seconde masse d'inertie associée à un deuxième ressort, et où un troisième ressort est disposé entre les première et seconde masses d'inertie pour coupler les premier et second résonateurs.

Le document WO2016/037717 au nom de ETA MANUFACTURE HORLOGERE SUISSE décrit un régulateur comportant, montés mobiles au moins en pivotement par rapport à une platine, une roue d'échappement agencée pour recevoir un couple moteur par l'intermédiaire d'un rouage, et un premier oscillateur comportant une première structure rigide reliée à la platine par des premiers moyens de rappel élastique. Ce régulateur comporte encore un deuxième oscillateur avec une deuxième structure rigide reliée à la première structure rigide par des deuxièmes moyens de rappel élastique, qui sont agencés pour autoriser un mouvement de pivotement de la deuxième structure rigide par rapport à la première structure rigide. Cette deuxième structure comporte des moyens de guidage agencés pour coopérer avec des moyens de guidage complémentaire que comporte la roue d'échappement, formant ensemble un moyen de transmission de mouvement pour synchroniser le premier oscillateur et le deuxième oscillateur avec le rouage.

### Résumé de l'invention

L'invention se propose de définir des oscillateurs couplés simplifiés, qui permettent d'obtenir une bonne stabilité des modes, et dont la réalisation soit aisée.

L'invention concerne ainsi un mécanisme oscillateur isochrone d'horlogerie à oscillateurs couplés selon la revendication 1.

L'invention concerne encore un mouvement d'horlogerie comportant au moins un tel mécanisme oscillateur.

L'invention concerne encore une montre comportant un tel mouvement.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, un mécanisme oscillateur à deux oscillateurs couplés, dont un premier comporte un premier moyen de rappel élastique fixé entre une structure et un premier mobile, sur lequel est fixé un deuxième moyen de rappel élastique fixé à son autre extrémité à un deuxième mobile en porte-à-faux, l'excitation étant faite au niveau du premier mobile seulement;
- la figure 2 représente, de façon similaire à la figure 1, le même mécanisme oscillateur, mais dont l'excitation est faite au niveau du deuxième mobile ;
- la figure 3 représente, de façon schématisée, et en vue en plan un mécanisme oscillateur à deux oscillateurs de type balancier-spiral couplés, dont un premier comporte un premier spiral fixé entre une structure et un premier balancier, lequel porte un piton de fixation d'un deuxième spiral du deuxième oscillateur, fixé à son autre extrémité à un deuxième balancier ;
- la figure 4 représente, de façon schématisée, et en vue de côté, un mécanisme oscillateur à deux oscillateurs de type balancier-spiral couplés, où les deux balanciers sont montés coaxiaux ;
- la figure 5 est un diagramme simplifié montrant l'obtention d'un certain déphasage, au bout d'un certain laps de temps, et la forme de la courbe de variation de déphasage, en fonction de l'espacement entre des mobiles couplés aérodynamiquement ;
- les figures 6 et 7 illustrent de façon schématisée le couplage aérodynamique entre les serges de deux balanciers coaxiaux, sensiblement de même diamètre et se faisant face frontalement sur la figure 6, et inclus l'un dans l'autre sur la figure 7 ;
- la figure 8 montre un couplage aérodynamique entre deux balanciers très voisins l'un de l'autre, dans un agencement selon la figure 3 ;
- la figure 9 montre un couplage aérodynamique avec des rondelles ou billes disposées entre deux balanciers agencés selon la figure 7 ;
- les figures 10 à 14 sont différentes vues en perspective d'un même mécanisme comportant une structure fixe portant la spire externe d'un premier ressort-spiral dont la spire interne est attachée à la cage d'un tourbillon, lequel porte une première extrémité d'un deuxième ressort-spiral encore attaché à son autre extrémité à un balancier coaxial à cette cage ;
- la figure 15 est un schéma-blocs représentant une montre comportant un mouvement d'horlogerie comportant un tel mécanisme oscillateur à deux oscillateurs couplés.

### Description détaillée des modes de réalisation préférés

L'invention concerne un mécanisme oscillateur 100 isochrone d'horlogerie à oscillateurs couplés, qui est réalisé très simplement, par la combinaison de seulement deux oscillateurs primaires: ce mécanisme oscillateur 100 est constitué d'uniquement un premier oscillateur 10 et d'un deuxième oscillateur 20.

Le premier oscillateur 10 comporte un premier moyen de rappel élastique 11, qui est fixé d'une part à une structure fixe 1 au niveau d'au moins un premier ancrage 12, et d'autre part à un premier mobile 13 pivotant autour d'un premier axe D1.

Le deuxième oscillateur 20 comporte un deuxième moyen de rappel élastique 21 fixé à un deuxième mobile 23.

Le premier oscillateur 10 et le deuxième oscillateur 20 sont couplés l'un à l'autre, par liaison aérodynamique entre le premier mobile 13 et le deuxième mobile 23 ou/et par liaison mécanique par le deuxième moyen de rappel élastique 21 qui est alors fixé au premier mobile 13.

Plus particulièrement, selon l'invention, le premier oscillateur 10 et le deuxième oscillateur 20 sont couplés l'un à l'autre par liaison mécanique par le deuxième moyen de rappel élastique 21 qui est alors fixé au premier mobile 13.

De façon particulière, le premier moyen de rappel élastique 11 est unique, et le deuxième moyen de rappel élastique 21 est unique.

Plus particulièrement, le premier oscillateur 10 et le deuxième oscillateur 20 sont couplés l'un à l'autre, à la fois par liaison aérodynamique entre le premier mobile 13 et le deuxième mobile 23, et par liaison mécanique par le deuxième moyen de rappel élastique 21 qui est fixé au premier mobile 13.

Dans une réalisation particulière de l'invention, le deuxième moyen de rappel élastique 21 est un guidage flexible élastique à lames minces.

Dans un mode de réalisation particulier et non limitatif de l'invention, le premier oscillateur 10 est de type balancier-spiral, et le premier moyen de rappel élastique 11 est un premier ressort spiral fixé à la structure fixe 1 par un premier piton constituant le premier ancrage 12. Et le deuxième oscillateur 20 est aussi de type balancier-spiral, et le deuxième moyen de rappel élastique 21 est un deuxième ressort spiral fixé au deuxième mobile 23.

Dans d'autres modes de réalisation de l'invention, le premier moyen de rappel élastique 11, ou/et le deuxième moyen de rappel élastique 21 de couplage, est une lame élastique mince, ou similaire.

Dans une variante particulière de mode de réalisation comportant des ressorts spiraux, selon l'invention, le deuxième spiral 21 est fixé, d'une part à la serge ou à un bras du premier mobile 13 en un deuxième piton 22, et d'autre part au deuxième mobile 23 qui pivote autour d'un deuxième axe D2. Et l'entretien du mécanisme oscillateur 100 se fait sur un seul des premier mobile 13 ou deuxième mobile 23.

Dans une autre réalisation non comprise dans l'invention, l'entretien des oscillations est effectué indépendamment sur chacun des deux oscillateurs primaires 10 et 20.

Plus particulièrement, la raideur du deuxième moyen de rappel élastique 21 est inférieure à la moitié de la raideur du premier moyen de rappel élastique 11.

Plus particulièrement encore, la raideur du deuxième moyen de rappel élastique 21 est comprise entre 0,30 et 0,40 fois la raideur du premier moyen de rappel élastique 11.

Plus particulièrement, l'inertie du deuxième mobile 23 est inférieure au tiers de l'inertie du premier mobile 13.

Plus particulièrement encore, l'inertie du deuxième mobile 23 est comprise entre 0,20 et 0,30 fois l'inertie du premier mobile 13.

Dans une réalisation particulière, le premier mobile 13 et le deuxième mobile 23 sont des balanciers.

Dans une autre réalisation particulière, le premier mobile 13 ou le deuxième mobile 23 est une cage d'un tourbillon ou d'un carrousel, et le deuxième mobile 23 ou respectivement le premier mobile 13 est un balancier.

Plus particulièrement, le balancier constituant le deuxième mobile 23 ou respectivement le premier mobile 13 est coaxial à la cage du tourbillon ou carrousel constituant le premier mobile 13 ou respectivement le deuxième mobile 23, et est pivoté dans la cage. Le deuxième piton 22 du deuxième oscillateur 20 est fixé à un bras ou au tambour de la cage. Et l'entretien du mécanisme oscillateur 100 est effectué par une ancre 3 ou une détente coopérant avec un petit plateau fixé au tourbillon ou carrousel au niveau de son axe de pivotement.

Dans une réalisation particulière non comprise dans l'invention, et avantageuse pour permettre un couplage aérodynamique, la distance G minimale entre des parties de grand diamètre, notamment les parties de plus grands diamètres, du premier mobile 13 et du deuxième mobile 23 est inférieure à 0.5 mm. Ce couplage aérodynamique est favorable, même lorsqu'un couplage principal est effectué par le deuxième moyen de rappel élastique 21, car ce couplage aérodynamique tend à stabiliser le mécanisme oscillateur 100 sur un seul des deux modes (en phase ou en opposition de phase). Un couplage aérodynamique existe même avec des surfaces discontinues, par exemple entre des bras 4 d'une cage de tourbillon ou carrousel d'une part, et une serge 5 de balancier d'autre part.

De façon avantageuse, le mécanisme oscillateur 100 comporte des moyens pour faire varier cette distance entre le premier mobile 13 et le deuxième mobile 23, de préférence dans la fourchette 0.1-0.5 mm.

La figure 5 est un schéma illustrant grossièrement l'allure que peut prendre la courbe de déphasage en fonction du temps, montrant qu'à une certaine valeur, notamment à proximité de 0.5 mm, le déphasage vient à se stabiliser à une valeur sensiblement constante. Bien sûr, une certaine durée ΔT de régime transitoire est nécessaire avant d'arriver à la stabilisation, par exemple de l'ordre de 200 secondes pour un oscillateur constitué de deux balanciers-spiraux d'horlogerie classiques, battant à 3 Hz, où les balanciers sont coplanaires et distants de 0.5 mm.

Dans une réalisation particulière, le deuxième mobile 23 et le premier mobile 13 sont coaxiaux.

Dans une autre réalisation particulière le deuxième mobile 23 est, au moins en projection, à l'intérieur du premier mobile 13.

Dans une autre réalisation particulière, les parties de plus grands diamètres du premier mobile 13 et du deuxième mobile 23, qui sont positionnés sur deux étages différents, sont sensiblement de même diamètre et sensiblement en face l'une de l'autre.

Dans cette dernière variante, et sans une réalisation particulière, le deuxième moyen de rappel élastique 21 est un deuxième spiral qui s'étend sur deux étages.

Dans une autre réalisation particulière encore, le deuxième mobile 23 et le premier mobile 13 sont positionnés côte à côte et sensiblement coplanaires.

La figure 9 montre une réalisation non comprise dans l'invention avec un couplage aérodynamique avec des rondelles ou billes, ou similaires, disposées entre deux balanciers. Cette solution, est aussi applicable à une variante de la solution de la figure 8, avec un troisième mobile positionné entre les deux balanciers. Plus particulièrement, au moins un troisième mobile est introduit entre les parties de plus grands diamètres du premier mobile 13 et du deuxième mobile 23, ce troisième mobile ayant uniquement la liberté de pivoter sur lui-même ou de glisser selon une direction orthogonale à la droite qui définit la distance minimale entre les parties de plus grands diamètres du premier mobile 13 et dudit deuxième mobile 23. Plus particulièrement encore, le troisième mobile est fixé à un troisième moyen de rappel élastique indépendant du premier moyen de rappel élastique et du deuxième moyen de rappel élastique pour définir un troisième oscillateur couplé par liaison aérodynamique aux premier oscillateur 10 et au deuxième oscillateur 20.

L'introduction d'un ou plusieurs mobiles permet d'assurer la stabilisation du système des deux oscillateurs couplés dans le mode en anti-phase, qui a une fréquence plus élevée. Chacun de ces mobiles pouvant être connecté à un moyen de rappel élastique indépendant, imposant une oscillation régulière de ce mobile. Dans le cas de balanciers, une telle variante est réalisable dans une exécution de type MEMS ou similaire, en matériau micro-usinable, de type silicium ou autre, ayant des guidages flexibles intégrés.

L'invention concerne encore un mouvement d'horlogerie 200 comportant au moins un tel mécanisme oscillateur 100.

L'invention concerne encore une montre 1000 comportant un tel mouvement 200.

## Revendications

1. Mécanisme oscillateur (100) isochrone d'horlogerie à oscillateurs couplés, constitué d'uniquement un premier oscillateur (10) comportant un premier moyen de rappel élastique (11) fixé d'une part à une structure fixe (1) au niveau d'au moins un premier ancrage (12) et d'autre part à un premier mobile (13) pivotant autour d'un premier axe (D1), et d'un deuxième oscillateur (20) comportant un deuxième moyen de rappel élastique (21) fixé à un deuxième mobile (23), où ledit premier oscillateur (10) et ledit deuxième oscillateur (20) sont couplés l'un à l'autre, par liaison mécanique par ledit deuxième moyen de rappel élastique (21) qui est fixé audit premier mobile (13), où ledit premier oscillateur (10) est de type balancier-spiral et où ledit premier moyen de rappel élastique (11) est un premier ressort spiral fixé à ladite structure fixe (1) par un premier piton constituant ledit premier ancrage (12), où ledit deuxième oscillateur (20) est de type balancier-spiral et où ledit deuxième moyen de rappel élastique (21) est un deuxième ressort spiral fixé audit deuxième mobile (23), ledit deuxième spiral (21) étant fixé, d'une part à la serge ou à un bras dudit premier mobile (13) en un deuxième piton (22), et d'autre part audit deuxième mobile (23) qui pivote autour d'un deuxième axe (D2), l'entretien dudit mécanisme oscillateur (100) se faisant sur un seul desdits premier mobile (13) ou deuxième mobile (23).

2. Mécanisme oscillateur (100) selon la revendication 1, **caractérisé en ce que** ledit premier moyen de rappel élastique (11) est unique, **en ce que** ledit deuxième moyen de rappel élastique (21) est unique.

3. Mécanisme oscillateur (100) selon la revendication 1 ou 2, **caractérisé en ce que** ledit deuxième moyen de rappel élastique (21) est un guidage flexible élastique à lames minces.

4. Mécanisme oscillateur (100) selon l'une des revendications 1 à 3, **caractérisé en ce que** la raideur dudit deuxième moyen de rappel élastique (21) est inférieure à la moitié de la raideur dudit premier moyen de rappel élastique (11)

5. Mécanisme oscillateur (100) selon la revendication 4, **caractérisé en ce que** la raideur dudit deuxième moyen de rappel élastique (21) est comprise entre 0,30 et 0,40 fois la raideur dudit premier moyen de rappel élastique (11).

6. Mécanisme oscillateur (100) selon l'une des revendications 1 à 5, **caractérisé en ce que** l'inertie dudit deuxième mobile (23) est inférieure au tiers de l'inertie dudit premier mobile (13).

7. Mécanisme oscillateur (100) selon la revendication 6, **caractérisé en ce que** l'inertie dudit deuxième mobile (23) est comprise entre 0,20 et 0,30 fois l'inertie dudit premier mobile (13).

8. Mécanisme oscillateur (100) selon l'une des revendications 1 à 7, **caractérisé en ce que** ledit premier mobile (13) et ledit deuxième mobile (23) sont des balanciers.

9. Mécanisme oscillateur (100) selon l'une des revendications 1 à 7, **caractérisé en ce que** ledit premier mobile (13) ou ledit deuxième mobile (23) est une cage d'un tourbillon ou d'un carrousel, et **en ce que** ledit deuxième mobile (23) ou respectivement ledit premier mobile (13) est un balancier.

10. Mécanisme oscillateur (100) selon la revendication 9, **caractérisé en ce que** ledit balancier constituant ledit deuxième mobile (23) ou respectivement ledit premier mobile (13) est coaxial à la cage dudit tourbillon ou carrousel constituant ledit premier mobile (13) ou respectivement ledit deuxième mobile (23), et pivoté dans ladite cage, **en ce que** ledit deuxième piton (22) dudit deuxième oscillateur (20) est fixé à un bras ou au tambour de ladite cage, et **en ce que** l'entretien dudit mécanisme oscillateur (100) est effectué par une ancre ou une détente coopérant avec un petit plateau fixé audit tourbillon ou carrousel au niveau de son axe de pivotement.

11. Mécanisme oscillateur (100) selon l'une des revendications 1 à 10, **caractérisé en ce que** la distance minimale entre les parties de plus grands diamètres dudit premier mobile (13) et dudit deuxième mobile (23) est inférieure à 0.5 mm.

12. Mécanisme oscillateur (100) selon l'une des revendications 1 à 11, **caractérisé en ce que** ledit deuxième mobile (23) et ledit premier mobile (13) sont coaxiaux.

13. Mécanisme oscillateur (100) selon l'une des revendications 1 à 12, **caractérisé en ce que** ledit deuxième mobile (23) est, au moins en projection, à l'intérieur dudit premier mobile (13).

14. Mécanisme oscillateur (100) selon l'une des revendications 1 à 12, **caractérisé en ce que** les parties de plus grands diamètres dudit premier mobile (13) et dudit deuxième mobile (23), qui sont positionnés sur deux étages différents, sont sensiblement de même diamètre et sensiblement en face l'une de l'autre.

15. Mécanisme oscillateur (100) selon la revendication 14, **caractérisé en ce que** ledit deuxième moyen de rappel élastique (21) est un deuxième spiral qui s'étend sur deux étages.

16. Mécanisme oscillateur (100) selon l'une des revendications 1 à 11, **caractérisé en ce que** ledit deuxième mobile (23) et ledit premier mobile (13) sont positionnés côte à côte et sensiblement coplanaires.

17. Mouvement d'horlogerie (200) comportant au moins un mécanisme oscillateur (100) selon l'une des revendications 1 à 16.

18. Montre (1000) comportant un mouvement (200) selon la revendication 17.

## Patentansprüche

1. Isochroner Uhren-Schwingmechanismus (100) mit gekoppelten Oszillatoren, der ausschließlich gebildet ist aus einem ersten Oszillator (10), umfassend ein erstes elastisches Rückstellmittel (11), das einerseits an einer festen Struktur (1) an mindestens einer ersten Verankerung (12) und andererseits an einem ersten Drehteil (13), das um eine erste Achse (D1) schwenkt, befestigt ist, und aus einem zweiten Oszillator (20), umfassend ein zweites elastisches Rückstellmittel (21), das an einem zweiten Drehteil (23) befestigt ist, wobei der erste Oszillator (10) und der zweite Oszillator (20) über eine mechanische Verbindung durch das zweite an dem ersten Drehteil (13) befestigte elastische Rückstellmittel (21) miteinander gekoppelt sind, wobei der erste Oszillator (10) vom Typ Unruh-Spiralfeder ist und wobei das erste elastische Rückstellmittel (11) eine erste Spiralfeder ist, die an der festen Struktur (1) durch ein erstes die erste Verankerung (12) bildendes Spiralklötzchen befestigt ist, wobei der zweite Oszillator (20) vom Typ Unruh-Spiralfeder ist und wobei das zweite elastische Rückstellmittel (21) eine zweite Spiralfeder ist, die an dem zweiten Drehteil (23) befestigt ist, und die zweite Spirale (21) einerseits an dem Unruhreif oder an einem Arm des ersten Drehteils (13) an einem zweiten Spiralklötzchen (22) und andererseits an dem zweiten Drehteil (23), das um eine zweite Achse (D2) schwenkt, befestigt ist, und die Dauerschwingung des Schwingmechanismus (100) nur entweder an dem ersten Drehteil (13) oder an dem zweiten Drehteil (23) erfolgt.

2. Schwingmechanismus (100) nach Anspruch 1, **dadurch gekennzeichnet, dass** das erste elastische Rückstellmittel (11) einzig ist und dass das zweite elastische Rückstellmittel (21) einzig ist.

3. Schwingmechanismus (100) nach Anspruch 1 oder 2, **dadurch gekennzeichnet, dass** das zweite elastische Rückstellmittel (21) eine elastische flexible Führung mit dünnen Plättchen ist.

4. Schwingmechanismus (100) nach einem der Ansprüche 1 bis 3, **dadurch gekennzeichnet, dass** die Steifigkeit des zweiten elastischen Rückstellmittels (21) kleiner als die Hälfte der Steifigkeit des ersten elastischen Rückstellmittels (11) ist.

5. Schwingmechanismus (100) nach Anspruch 4, **dadurch gekennzeichnet, dass** die Steifigkeit des zweiten elastischen Rückstellmittels (21) im Bereich des 0,30- bis 0,40-Fachen der Steifigkeit des ersten elastischen Rückstellmittels (11) liegt.

6. Schwingmechanismus (100) nach einem der Ansprüche 1 bis 5, **dadurch gekennzeichnet, dass** die Trägheit des zweiten Drehteils (23) kleiner als ein Drittel der Trägheit des ersten Drehteils (13) ist.

7. Schwingmechanismus (100) nach Anspruch 6, **dadurch gekennzeichnet, dass** die Trägheit des zweiten Drehteils (23) im Bereich des 0,20- bis 0,30-Fachen der Trägheit des ersten Drehteils (13) liegt.

8. Schwingmechanismus (100) nach einem der Ansprüche 1 bis 7, **dadurch gekennzeichnet, dass** das erste Drehteil (13) und das zweite Drehteil (23) jeweils eine Unruh sind.

9. Schwingmechanismus (100) nach einem der Ansprüche 1 bis 7, **dadurch gekennzeichnet, dass** das erste Drehteil (13) oder das zweite Drehteil (23) ein Gestell eines Tourbillon oder eines Karussells ist und dass das zweite Drehteil (23) bzw. das erste Drehteil (13) eine Unruh ist.

10. Schwingmechanismus (100) nach Anspruch 9, **dadurch gekennzeichnet**, das die Unruh, die das zweite Drehteil (23) bzw. das erste Drehteil (13) bildet, koaxial ist zum Gestell des Tourbillon oder des Karussells, das das erste Drehteil (13) bzw. das zweite Drehteil (23) bildet, und in dem Gestell schwenkt, dass das zweite Spiralklötzchen (22) des zweiten Oszillators (20) an einem Arm oder einer Trommel des Gestells befestigt ist und dass die Dauerschwingung des Schwingmechanismus (100) durch einen Anker oder ein Gesperr erfolgt, der bzw. das mit einer an dem Tourbillon oder dem Karussell an seiner Drehachse befestigten kleinen Rolle zusammenwirkt.

11. Schwingmechanismus (100) nach einem der Ansprüche 1 bis 10, **dadurch gekennzeichnet, dass** der minimale Abstand zwischen den Teilen mit größtem Durchmesser des ersten Drehteils (13) und des zweiten Drehteils (23) kleiner als 0,5 mm ist.

12. Schwingmechanismus (100) nach einem der Ansprüche 1 bis 11, **dadurch gekennzeichnet, dass** das zweite Drehteil (23) und das erste Drehteil (13) koaxial sind.

13. Schwingmechanismus (100) nach einem der Ansprüche 1 bis 12, **dadurch gekennzeichnet, dass** sich das zweite Drehteil (23) mindestens in einer Projektion innerhalb des ersten Drehteils (13) befindet.

14. Schwingmechanismus (100) nach einem der Ansprüche 1 bis 12, **dadurch gekennzeichnet, dass** die Teile mit größtem Durchmesser des ersten Drehteils (13) und des zweiten Drehteils (23), die auf zwei verschiedenen Stufen positioniert sind, im Wesentlichen den gleichen Durchmesser haben und im Wesentlichen einander gegenüber liegen.

15. Schwingmechanismus (100) nach Anspruch 14, **dadurch gekennzeichnet, dass** das zweite elastische Rückstellmittel (21) eine zweite Spirale ist, die sich über zwei Stufen erstreckt.

16. Schwingmechanismus (100) nach einem der Ansprüche 1 bis 11, **dadurch gekennzeichnet, dass** das zweite Drehteil (23) und das erste Drehteil (13) nebeneinander und im Wesentlichen koplanar positioniert sind.

17. Uhrwerk (200), umfassend mindestens einen Schwingmechanismus (100) nach einem der Ansprüche 1 bis 16.

18. Uhr (1000), umfassend ein Werk (200) nach Anspruch 17.

## Claims

1. Isochronous timepiece oscillator mechanism (100) with coupled oscillators, formed solely by a first oscillator (10) comprising a first elastic return means (11) attached, on the one hand, to a fixed structure (1) at the level of at least one first anchoring (12) and, on the other hand, to a first wheel set (13) pivoting about a first axis (D1), and by a second oscillator (20) comprising a second elastic return means (21) attached to a second wheel set (23), whereby said first oscillator (10) and said second oscillator (20) are coupled to one another, by a mechanical link by said second elastic return means (21) which is attached to said first wheel set (13), whereby said first oscillator (10) is of the sprung balance type, and whereby said first elastic return means (11) is a first balance spring attached to said fixed structure (1) by a first stud constituting said first anchoring (12), whereby said second oscillator (20) is of the sprung balance type and whereby said second elastic return means (21) is a second balance spring attached to said second wheel set (23), said second balance spring (21) being attached, on the one hand to the felloe or to an arm of said first wheel set (13) in a second stud (22), and on the other hand to said second wheel set (23) which pivots about a second axis (D2), the maintenance of the oscillation of said oscillator mechanism (100) being carried out on only one of either said first wheel set (13) or said second wheel set (23).

2. Oscillator mechanism (100) according to claim 1, **characterised in that** said first elastic return means (11) is unique, and **in that** said second elastic return means (21) is unique.

3. Oscillator mechanism (100) according to either claim 1 or claim 2, **characterised in that** said second elastic return means (21) is a flexible elastic guide with thin strips.

4. Oscillator mechanism (100) according to one of claims 1 to 3, **characterised in that** the stiffness of said second elastic return means (21) is less than half of the stiffness of said first elastic return means (11).

5. Oscillator mechanism (100) according to claim 4, **characterised in that** the stiffness of said second elastic return means (21) lies in the range 0.30 to 0.40 times the stiffness of said first elastic return means (11).

6. Oscillator mechanism (100) according to one of claims 1 to 5, **characterised in that** the inertia of said second wheel set (23) is less than one third of the inertia of said first wheel set (13).

7. Oscillator mechanism (100) according to claim 6, **characterised in that** the inertia of said second wheel set (23) lies in the range 0.20 to 0.30 times the inertia of said first wheel set (13).

8. Oscillator mechanism (100) according to one of claims 1 to 7, **characterised in that** said first wheel set (13) and said second wheel set (23) are balances.

9. Oscillator mechanism (100) according to one of claims 1 to 7, **characterised in that** said first wheel set (13) or said second wheel set (23) is a carriage of a tourbillon or karussel, and **in that** said second wheel set (23) or respectively said first wheel set (13) is a balance.

10. Oscillator mechanism (100) according to claim 9, **characterised in that** said balance forming said second wheel set (23) or respectively said first wheel set (13) is coaxial to the carriage of said tourbillon or karussel forming said first wheel set (13) or respectively said second wheel set (23), and pivoted in said carriage, **in that** said second stud (22) of said second oscillator (20) is attached to an arm or to the drum of said carriage, and **in that** the maintenance of the oscillation of said oscillator mechanism (100) is carried out by a pallet-lever or a detent engaging with a small roller attached to said tourbillon or karussel at the pivot axis thereof.

11. Oscillator mechanism (100) according to one of claims 1 to 10, **characterised in that** the minimum distance between the parts of largest diameter of said first wheel set (13) and of said second wheel set (23) is less than 0.5 mm.

12. Oscillator mechanism (100) according to one of claims 1 to 11, **characterised in that** said second wheel set (23) and said first wheel set (13) are coaxial.

13. Oscillator mechanism (100) according to one of claims 1 to 12, **characterised in that** said second wheel set (23) at least projects inside said first wheel set (13).

14. Oscillator mechanism (100) according to one of claims 1 to 12, **characterised in that** the parts of largest diameter of said first wheel set (13) and of said second wheel set (23), which are positioned on two different stages, have substantially the same diameter and are substantially facing one another.

15. Oscillator mechanism (100) according to claim 14, **characterised in that** said second elastic return means (21) is a second balance spring that extends over two stages.

16. Oscillator mechanism (100) according to one of claims 1 to 11, **characterised in that** said second wheel set (23) and said first wheel set (13) are positioned side by side and are substantially coplanar.

17. Clock movement (200) comprising at least one oscillator mechanism (100) according to one of claims 1 to 16.

18. Watch (1000) comprising a movement (200) according to claim 17.
